# FASCICULE DE BREVET EUROPEEN

(11) **EP 2 154 072 B1**
(45) Date de publication et mention de la délivrance du brevet: **29.02.2012**
(21) Numéro de dépôt: 09290554.6
(22) Date de dépôt: 09.07.2009
(51) Int. Cl.: B65C 3/06

(54) **Dispositif de pose de manchons sur des objets en défilement**
Vorrichtung zum Aufsetzen von Muffen auf durchlaufende Gegenstände
Device for setting sleeves on objects moving past

(30) Priorité: 14.08.2008 FR 0804599
(43) Date de publication de la demande: 17.02.2010
(73) Titulaire: SLEEVER INTERNATIONAL COMPANY, F-91420 Morangis (FR)
(72) Inventeur: Fresnel, Eric, 75006 Paris (FR)
(74) Mandataire: Jaunez, Xavier

(56) Documents cités:
- WO-A-99/59871

## Description

La présente invention concerne la pose de manchons, en particulier la pose de manchons thermorétractables, sur des objets en défilement, les objets revêtus de leur manchon passant ensuite au niveau d'un four de rétraction.

### ARRIERE-PLAN DE L'INVENTION

Pour la pose de manchons thermorétractables sur des objets en défilement, on utilise classiquement une technique selon laquelle les manchons sont tronçonnés à partir d'une gaine continue passant sur un conformateur d'ouverture de gaine, qui est maintenu flottant par coopération entre des galets extérieurs et des contre-galets d'axes parallèles portés par le conformateur, lesquels galets extérieurs assurent l'avance de la gaine le long du conformateur, en général vertical, jusqu'à et au-delà d'un moyen de coupe. D'autres galets sont en général prévus en aval du moyen de coupe pour éjecter le tronçon de gaine coupé sur l'objet venant à l'aplomb du conformateur.

Ainsi, dans la plupart des techniques utilisées, on trouve des premiers galets extérieurs destinés à assurer l'avance de la gaine sur le conformateur, et des seconds galets extérieurs servant à éjecter le tronçon de gaine coupé sur l'objet concerné. Tous ces galets extérieurs sont bien entendu motorisés, et leur motorisation a donné lieu à différents types d'agencements.

Il a ainsi été proposé d'avoir une motorisation complètement indépendante pour les seconds galets et les premiers galets, afin de pouvoir faire tourner les seconds galets beaucoup plus vite que les premiers, ceci pour précipiter la chute verticale du tronçon de gaine coupé sur l'objet concerné. Cette approche est illustrée dans le document EP-A-0 109 105. Selon une autre approche, on a prévu une synchronisation de l'entraînement en rotation des premiers et seconds galets, comme cela est illustré dans le document EP-A-0 000 851.

On s'est cependant aperçu que les techniques précitées imposaient des limites en termes de cadencement, car, lorsqu'on arrive aux cadences élevées, on a constaté que des manchons étaient fréquemment mal positionnés sur des objets, et ce a fortiori s'il s'agissait de manchons de hauteur importante.

Un pas important a été franchi plus récemment avec une technique mettant en oeuvre une commande des moteurs électriques concernés réalisée en synchronisme par un programmateur électronique commun agencé pour déterminer un profil continu de variation des vitesses, afin de piloter l'éjection de chaque tronçon de gaine, ledit programmateur incluant au moins une carte de commande qui coopère avec un codeur adjacent monté en bout d'un arbre entraîné en rotation par un groupe moto-réducteur central. Ceci est illustré dans le document WO-A-99/59871 de la demanderesse.

Le document WO-A-99/59871 précité décrit ainsi un dispositif de pose de manchons sur des objets en défilement, lesdits manchons étant tronçonnés à partir d'une gaine continue passant sur un conformateur d'ouverture de gaine, lequel conformateur est maintenu flottant entre des premiers galets extérieurs et des contre-galets d'axes parallèles portés par ledit conformateur, lesdits premiers galets assurant l'avance de la gaine le long du conformateur jusqu'à et au-delà d'un moyen de coupe, des seconds galets extérieurs étant prévus en aval du moyen de coupe pour éjecter le tronçon de gaine coupé sur un objet venant à l'aplomb du conformateur, lesdits premiers et seconds galets étant entraînés en rotation par des moteurs électriques associés dont la commande est réalisée en synchronisme par un programmateur électronique commun à arbre virtuel, ledit programmateur électronique étant agencé pour déterminer un profil continu de variation des vitesses en forme de cloche pour les moteurs électriques associés précités, conformément au préambule de la revendication 1.

Avec cette dernière technique, la synchronisation a permis d'envisager des cadences plus élevées que précédemment, et ce avec un diamètre de manchon à peine supérieur au diamètre maximal des objets.

Il existe cependant une demande croissante de cadencements de plus en plus élevés, atteignant couramment des valeurs de 300 à 600 coups par minute.

On a alors préféré utiliser des machines plus perfectionnées, en abandonnant le système d'avancement pas à pas des objets, ainsi que le système de codeur monté en bout d'un arbre entraîné en rotation par un groupe moto-réducteur central (comme décrit dans le document WO-A-99/59871 précité), et utiliser un programmateur électronique commun à arbre virtuel pour commander tous les moteurs électriques.

Parallèlement à cette recherche de cadences très élevées, il existe également une tendance à utiliser des gaines constituées à partir d'un film thermorétractable d'épaisseur de plus en plus faible. A titre indicatif, les techniques classiques utilisaient des films thermorétractables dont l'épaisseur était de l'ordre de 50 µm, alors que maintenant on cherche à utiliser des films de matière plastique thermorétractable de plus faible épaisseur, c'est-à-dire pouvant descendre jusqu'à 25 µm, et aussi de plus faible densité.

La double exigence précitée complique ainsi considérablement l'agencement des dispositifs de pose de manchons, et l'on peut relever un type de problème technique qui se pose de façon de plus en plus aiguë, et qui concerne le positionnement de la gaine sur le conformateur au moment de l'immobilisation de celle-ci pour la passe de coupe et d'éjection.

En effet, la moindre variation dans la position de la partie aval de la gaine sur le conformateur, qui va donner naissance au tronçon à éjecter après la passe de coupe, a pour conséquence de donner des hauteurs très variables pour les tronçons de gaine coupés (la hauteur du tronçon se mesurant dans la direction des génératrices dudit tronçon).

Dans le document WO-A-99/59871 précité, il a été proposé d'agencer la commande des moteurs électriques associés aux premiers galets d'avance de gaine et aux seconds galets d'éjection des tronçons coupés de telle façon que les profils continus de variations des vitesses pour lesdits moteurs aient une forme de cloche, et non de créneau anguleux comme c'était le cas antérieurement. On s'est cependant aperçu qu'en faisant fonctionner un tel dispositif à des cadences très élevées, les courbes en cloches précitées posaient des problèmes de précision en fin de cycle d'avancement/éjection, et ce même en adoptant un programmateur électronique commun à arbre virtuel.

Cette imprécision se retrouve également lorsque le dispositif de pose est mis à l'arrêt, avant une nouvelle période de fonctionnement, de sorte que la position de la gaine est de facto imprécise à la reprise du fonctionnement.

La conséquence directe de ceci est que la position axiale de la gaine sur le conformateur n'est en fait jamais définie avec une totale précision. Dans la pratique, le bord libre de la gaine est immobilisé légèrement en amont des seconds galets d'éjection, la poussée suivante de la gaine amenant alors ce bord libre au contact des galets d'éjection pour le processus d'éjection. Il n'en reste pas moins que la hauteur des tronçons n'est pas parfaitement constante, et qu'on ne parvient pas à supprimer totalement le risque de glissement de la gaine sur le conformateur au moment où celle-ci est immobilisée pour la passe de coupe et d'éjection.

### OBJET DE L'INVENTION

L'invention a pour objet de concevoir un dispositif de pose de manchons sur des objets en défilement ne présentant pas les inconvénients et limitations précités au regard du problème technique exposé ci-dessus, en rapport avec le positionnement de la gaine sur le conformateur au moment de l'immobilisation de celle-ci pour la passe de coupe et d'éjection, et aussi lors de la mise à l'arrêt dudit dispositif.

L'invention a également pour objet de proposer un dispositif de pose de manchons agencé pour permettre des cadencements très élevés, pouvant atteindre 600 coups par minute, et ce même en utilisant des gaines continues réalisées à partir de films de faible épaisseur, par exemple pouvant descendre jusqu'à 25 µm, et de faible densité, en particulier de densité inférieure à 1.

### DEFINITION GENERALE DE L'INVENTION

Le problème précité est résolu conformément à l'invention grâce à un dispositif de pose de manchons du type précité, dans lequel :
- les seconds galets extérieurs éjectent le tronçon de gaine coupé sur un objet par suite du passage dudit objet devant une cellule, et
- les profils continus en forme de cloches présentent un tronçon terminal commun où les profils sont confondus, ce qui correspond à une vitesse identique des moteurs électriques associés, la longueur de ce tronçon terminal commun étant choisie pour que la gaine soit avancée au-delà du point de tangence des seconds galets, de façon que ladite gaine soit pincée par lesdits seconds galets avant d'être immobilisée pour la passe de coupe et d'éjection,
conformément à la partie caractérisante de la revendication 1.

Ainsi, les caractéristiques précitées permettent de garantir que l'extrémité libre de la gaine est toujours correctement pincée par les seconds galets d'éjection des tronçons coupés avant d'être immobilisée pour la passe de coupe et d'éjection. Une telle avance au-delà du point de tangence garantit en effet un arrêt de la gaine en prise positive, ce qui supprime de facto tout risque de glissement de la gaine sur le conformateur, et contribue ainsi à l'obtention d'un bord de coupe parfaitement régulier. Il est en effet aisé de comprendre que le processus d'éjection du tronçon de gaine coupé peut démarrer instantanément, sans le moindre temps mort, grâce à la prise positive précitée.

De préférence, le programmateur électronique commun à arbre virtuel inclut au moins une carte électronique de commande associée aux moteurs électriques d'entraînement des galets, qui est agencée de telle façon que la longueur du tronçon terminal commun, qui correspond aux variations des vitesses pour les moteurs électriques en fonction de la position angulaire de leur arbre virtuel respectif, soit directement représentative d'une distance prédéterminée entre le point de tangence et le bord libre de la gaine au moment de l'immobilisation de ladite gaine pour la passe de coupe et d'éjection. Avantageusement alors, cette distance prédéterminée est également établie lorsque le dispositif de pose est mis à l'arrêt, et reste figée pendant toute la période de non fonctionnement dudit dispositif.

On pourra par exemple prévoir que la distance précitée entre le point de tangence et le bord libre de la gaine est essentiellement comprise entre 0,5 et 3 mm, en étant de préférence voisine de 1 mm.

On pourra avantageusement prévoir que les seconds galets sont montés sur un support dont la position est réglable dans la direction de l'axe du conformateur, de façon à permettre un réglage de la distance entre le point de tangence et le bord libre de la gaine au moment de l'immobilisation de ladite gaine pour la passe de coupe et d'éjection.

Conformément à un mode d'exécution particulier le conformateur a une extrémité aval à paroi lisse, et la gaine est alors pincée, au moment de l'immobilisation de ladite gaine pour la passe de coupe et d'éjection, entre les seconds galets et ladite paroi lisse.

En variante, on pourra prévoir que le conformateur est équipé, au niveau de son extrémité aval, de contre-galets, et la gaine est alors, au moment de l'immobilisation de ladite gaine pour la passe de coupe et d'éjection, pincée entre les seconds galets et lesdits contre-galets associés.

Avantageusement alors, les seconds galets et les contre-galets associés ont des axes qui sont contenus dans un plan commun perpendiculaire à l'axe du conformateur.

D'autres caractéristiques et avantages de l'invention apparaîtront plus clairement à la lumière de la description qui va suivre et des dessins annexés concernant un mode de réalisation particulier.

### BREVE DESCRIPTION DES DESSINS

Il sera fait référence aux figures des dessins annexés, où:
- la figure 1 illustre un dispositif de pose de manchons conforme à l'invention, avec une représentation symbolique des différents moyens d'entraînement en rotation des galets coopérant avec la gaine passant sur le conformateur, ici d'axe vertical, et avec le tronçon de gaine coupé ;
- la figure 2 est un diagramme illustrant les profils des variations de la vitesse en rotation des galets d'avance de gaine et des galets éjecteurs, en fonction de la position angulaire des arbres virtuels respectifs des moteurs électriques associés, ces profils étant en forme de cloche avec un tronçon terminal commun où les profils sont confondus, conformément à une caractéristique essentielle de l'invention ;
- la figure 3 est une vue partielle en élévation illustrant la situation au moment de l'immobilisation de la gaine, juste après la passe de coupe et avant l'éjection du tronçon de gaine coupé, en l'espèce avec un dispositif de pose de manchons de type traditionnel, la figure montrant en particulier la position dudit tronçon de gaine coupé à éjecter par rapport aux galets éjecteurs ;

- la figure 4 est une vue analogue à celle de la figure 3, mais avec un dispositif de pose de manchons mettant en oeuvre l'invention, illustrant la même situation avec la nouvelle position du tronçon de gaine coupé à éjecter, dont le bord aval est maintenant pincé par les galets éjecteurs, cette position figée étant également celle qui prévaut lors de la mise à l'arrêt du dispositif de pose ; et
- la figure 5 est une vue partielle illustrant, à plus grande échelle, le phénomène de pincement précité.

### DESCRIPTION DETAILLEE DU MODE DE REALISATION PREFERE

Sur la figure 1, on distingue une machine de pose notée M, permettant de poser des manchons sur des objets en défilement, agencée conformément à l'invention.

La machine de pose M comporte un certain nombre de points communs avec la machine de pose décrite dans le document WO-A-99/59871 précité de la demanderesse. Ces éléments communs seront donc décrits succinctement, mais on pourra se référer au document précité pour de plus amples détails.

Des objets 10, représentés ici sous la forme de flacons, défilent sur un tapis de convoyage 11 dans une direction notée 100, ledit tapis de convoyage étant entraîné en défilement par des moyens associés non représentés ici.

Une gaine plate de matière plastique thermorétractable 13 est débitée à partir d'une bobine 14 montée tournante sur une partie de châssis 16, ladite gaine passant sur des rouleaux de renvoi 17 et 18 pour arriver au-dessus d'un conformateur d'ouverture de gaine 20. Le conformateur d'ouverture de gaine 20, qui est ici d'axe vertical X, comporte une partie centrale amont 21 surmontée d'une partie plate 22, de façon à ouvrir progressivement la gaine continue 13 arrivant sur ledit conformateur. Le conformateur d'ouverture de gaine 20 comporte en outre une portion aval 23, qui prolonge la portion centrale amont 21, la séparation se faisant au niveau d'une gorge 24.

Un moyen de coupe 27 avec au moins une lame mobile 28 est porté par un support tournant 29 agencé au niveau de la gorge 24 pour couper la gaine selon une instruction de commande donnée, la coupe se faisant circulairement selon un plan P perpendiculaire à l'axe X du conformateur, c'est-à-dire en l'espèce essentiellement horizontal.

Le conformateur 20 est de type flottant, en étant maintenu par coopération entre des premiers galets extérieurs 30, 31 et des contre-galets 25, 26 d'axes parallèles portés par ledit conformateur.

La gaine continue 13 s'ouvre ainsi progressivement sur la partie amont 21 du conformateur 20, et passe entre le galet 30 et les contre-galets 25, et entre le galet 31 et les contre-galets 26, respectivement, les galets 30, 31 assurant ainsi à la fois une fonction de support flottant du conformateur 20 et, par leur motorisation, une fonction d'avance de la gaine continue 13 le long dudit conformateur.

Des seconds galets extérieurs 32, 33 sont prévus en aval du moyen de coupe 27 pour éjecter le tronçon de gaine coupé, noté 15, sur un objet 10 venant à l'aplomb du conformateur 20, par suite du passage dudit objet devant une cellule fixe 80.

On a représenté schématiquement un moteur électrique 41 servant à entraîner la paire de galets 30, 31 d'avance de gaine, et deux moteurs électriques 42, 43 servant à entraîner les galets 32, 33 d'éjection du tronçon de gaine coupé.

Le moyen de coupe 27 est porté par un support tournant 29 qui est ici constitué de deux couronnes superposées 55, 57 entraînées en rotation, et dont la différence de vitesse de rotation assure, par le biais d'un système de cames, le pivotement alterné de la ou des lames de coupe 28 entre une position de retrait et une position de coupe. L'entraînement de ces deux couronnes superposées 55, 57 est assuré, par l'intermédiaire de courroies 56, 58, par deux moteurs électriques 48, 49.

Les moteurs électriques précités 41, 42, 43, 48, 49 sont reliés, par des lignes associées respectives 51, 52, 53, 54, 54', à un programmateur électronique commun 50 à arbre virtuel. La cellule 80 qui voit pousser chaque objet en défilement 10 est reliée par une ligne 81 au programmateur électronique commun 50, afin notamment de transmettre le signal autorisant la commande des moteurs 42, 43 associés à l'éjection du tronçon de gaine coupé sur l'objet 20 venant à l'aplomb du conformateur 20. La synchronisation générale est assurée par le programmateur électronique commun à arbre virtuel 50 qui inclut au moins une carte de commande électronique 55 à multiples commandes qui est connectée aux lignes de commande 51, 52, 53, 54, 54' précitées.

Le programmateur électronique commun 50 est en particulier agencé pour déterminer un profil continu de variation des vitesses pour les moteurs électriques 41, 42, 43 associés à l'entraînement en rotation des premiers galets 30, 31 et des seconds galets 32, 33. Ces profils continus, qui sont différents des profils illustrés dans le document WO-A-99/59871 précité, sont illustrés ici sur la figure 2, qui donne les variations de la vitesse v en fonction de la position angulaire θ des arbres virtuels associés.

Ainsi que cela est illustré sur la figure 2, les profils continus, notés P1 (pour le moteur électrique 41) et P2 (pour les moteurs électriques 42, 43), ont une forme de cloche. Les avantages d'un tel profil en forme de cloche ont été exposés en détail dans le document WO-A-99/59871 précité, avantages notamment au regard des profils de variations antérieurs en forme de créneau rectiligne.

Cependant, à la différence des profils illustrés dans le document précité, les profils continus P1, P2 comportent ici un tronçon terminal commun où les profils sont confondus, ce qui correspond à une vitesse identique des moteurs électriques associés. Ainsi, les deux profils en cloches P1, P2 se rejoignent en un point A et, à partir de ce point, les deux profils sont confondus jusqu'à un point C de vitesse nulle. Ce tronçon terminal commun AC passe par un point B correspondant à un ralentissement de la vitesse v. La position précise du point A n'est pas connue avec certitude, mais la longueur du tronçon terminal commun est suffisante pour que l'existence d'un tel tronçon soit garantie, avec les avantages qui en découlent.

Le tronçon commun AC, qui correspond à une vitesse identique des moteurs électriques associés, a ainsi une longueur spécifique qui est choisie pour que la gaine 13 soit avancée au-delà du point de tangence Q (mieux visible sur la figure 5) des seconds galets 32, 33, de façon que ladite gaine 13 soit pincée par lesdits seconds galets avant d'être immobilisée pour la passe de coupe et d'éjection.

Cette avance supplémentaire est dans la pratique essentielle, car elle garantit un arrêt de la gaine sur le conformateur en prise positive. Par suite, lorsque les galets d'avance de gaine 30, 31 et les galets éjecteurs 32, 33 sont arrêtés pendant un court instant pour la passe de coupe et d'éjection, aucun glissement n'est à craindre pour la gaine 13 sur le conformateur 20, et on est assuré d'un démarrage parfait et instantané de l'éjection par les galets éjecteurs du tronçon de gaine coupé 15.

Ceci vaut également lors de la mise à l'arrêt du dispositif de pose, et pendant toute la période de non fonctionnement dudit dispositif, où la gaine pincée reste positionnée de façon très précise. Cette position figée permet une reprise immédiate du fonctionnement sans perte de la précision.

La figure 3 illustre une situation telle qu'elle était rencontrée avec une technique traditionnelle, par exemple celle décrite dans le document WO-A-99/59871 précité.

On retrouve sur cette figure le plan P correspondant au plan de coupe qui est perpendiculaire à l'axe X du conformateur 20, les galets d'avance de gaine 30, 31, et les galets éjecteurs 32, 33 qui sont portés par des supports associés 37, 38. Le tronçon de gaine coupé 15, qui est représenté ici de façon hachurée pour plus de commodité, est alors dans une position telle que son bord libre d'extrémité aval 36 est généralement au-dessus du point de tangence des galets éjecteurs 32, 33. On trouve alors la situation d'imprécision qui a été relevée en partie introductive de la description.

La figure 4 est une figure analogue à celle de la figure 3, avec les mêmes références, illustrant la situation à un moment identique mais avec un dispositif de pose conforme à l'invention.

Le détail à plus grande échelle de la figure 5 permet de mieux appréhender l'avance supplémentaire imprimée à la gaine 13 pour garantir un pincement effectif de ladite gaine par les galets éjecteurs 32, 33.

La figure 5 montre la zone d'extrémité aval de la gaine 13 , avec son pincement par le galet éjecteur 33, le pincement étant tel que le bord libre d'extrémité 36 de ladite gaine a été avancé au-delà du point Q de tangence, d'une distance prédéterminée notée d. On retrouve naturellement la même situation au niveau de l'autre galet éjecteur 32.

Ainsi qu'on l'aura compris, la longueur du tronçon commun AC précité, qui correspond aux variations des vitesses pour les moteurs électriques 41, 42, 43 en fonction de la position angulaire e de leur arbre virtuel respectif, est directement représentative de la distance prédéterminée d précitée entre le point de tangence Q et le bord libre 36 de la gaine 13 au moment de l'immobilisation de la gaine pour la passe de coupe et d'éjection.

A titre indicatif, la distance prédéterminée d entre le point de tangence Q et le bord libre 36 de la gaine 13 est essentiellement comprise entre 0,5 et 3 mm, en étant de préférence voisine de 1 mm.

Sur la figure 4, on a par ailleurs illustré par une double flèche 39 le fait que les supports 37, 38 des galets 32, 33 sont de position réglable dans la direction de l'axe X du conformateur 20, qui est en l'espèce ici la direction verticale. Ce réglage en hauteur permet ainsi de régler la distance d précitée, et de s'adapter à un éventuel changement de hauteur de tronçon de gaine en association avec d'autres objets en défilement.

Le conformateur 20 pourra présenter une extrémité aval à paroi lisse, auquel cas la gaine 13 est alors pincée entre les seconds galets 32, 33 et ladite paroi lisse. Cependant, notamment en vue des cadences très élevées mentionnées plus haut, il est préférable, comme cela est illustré sur la figure 4, de prévoir des contre-galets 34, 35 en regard des galets éjecteurs 32, 33. Dans ce cas, la gaine 13 est pincée entre les seconds galets 32, 33 et les contre-galets associés 34, 35 qui sont portés par le conformateur 20.

Bien que cela ne soit pas une nécessité absolue, il est intéressant de prévoir, comme cela est mieux visible sur la figure 5, que les seconds galets 32, 33 et les contre-galets associés 34, 35 ont des axes qui sont contenus dans un plan commun R perpendiculaire à l'axe X du conformateur 20.

Si l'on revient enfin à la figure 2, on constate que le tronçon terminal commun AC des deux profils en cloche P1 et P2, qui passe par le point B, se poursuit au niveau d'une vitesse nulle (point C) jusqu'à un point D qui correspond à la reprise du cycle suivant.

On est ainsi parvenu à réaliser un dispositif de pose de manchons sur des objets en défilement qui perfectionne sensiblement le dispositif antérieur du document WO-A-99/59871, en améliorant la précision du positionnement de la gaine sur le conformateur.

La machine de pose permet une utilisation à des cadences très élevées, par exemple 600 coups par minute, et ce avec des gaines dont le film constitutif est de faible épaisseur, par exemple 25 µm, et de basse densité, par exemple une densité inférieure à 1.

L'invention n'est pas limitée au mode de réalisation qui vient d'être décrit, mais englobe au contraire toute variante reprenant, avec des moyens équivalents, les caractéristiques essentielles énoncées plus haut.

## Revendications

1. Dispositif de pose de manchons sur des objets en défilement, lesdits manchons étant tronçonnés à partir d'une gaine continue (13) passant sur un conformateur (20) d'ouverture de gaine, lequel conformateur (20) est maintenu flottant entre des premiers galets extérieurs (30, 31) et des contre-galets (25, 26) d'axes parallèles portés par ledit conformateur, lesdits premiers galets (30, 31) assurant l'avance de la gaine (13) le long du conformateur (20) jusqu'à et au-delà d'un moyen de coupe (27), des seconds galets extérieurs (32, 33) étant prévus en aval du moyen de coupe (27) pour éjecter le tronçon de gaine coupé (15) sur un objet (10) venant à l'aplomb du conformateur (20), lesdits premiers et seconds galets (30, 31 ; 32, 33) étant entraînés en rotation par des moteurs électriques associés (41 ; 42, 43) dont la commande est réalisée en synchronisme par un programmateur électronique commun à arbre virtuel (50), ledit programmateur électronique (50) étant agencé pour déterminer un profil continu (P1, P2) de variation des vitesses en forme de cloche pour les moteurs électriques associés précités (41; 42, 43),
**caractérisé en ce que** :
- lesdits seconds galets extérieurs (32, 33) éjectent le tronçon de gaine coupé (15) sur un objet (10) par suite du passage dudit objet devant une cellule (80), et
- lesdits profils continus (P1, P2) en forme de cloches présentent un tronçon terminal commun (AC) où les profils sont confondus, ce qui correspond à une vitesse identique desdits moteurs électriques associés, la longueur de ce tronçon terminal commun (AC) étant choisie pour que la gaine (13) soit avancée au-delà du point de tangence (Q) des seconds galets (32, 33), de façon que ladite gaine (13) soit pincée par lesdits seconds galets avant d'être immobilisée pour la passe de coupe et d'éjection.

2. Dispositif de pose de manchons selon la revendication 1, **caractérisé en ce que** le programmateur électronique commun à arbre virtuel (50) inclut au moins une carte électronique de commande associée aux moteurs électriques d'entraînement des galets (41 ; 42, 43), qui est agencée de telle façon que la longueur du tronçon terminal commun (AC), qui correspond aux variations des vitesses pour les moteurs électriques (41; 42, 43) en fonction de la position angulaire (θ) de leur arbre virtuel respectif, soit directement représentative d'une distance prédéterminée (d) entre le point de tangence (Q) et le bord libre (36) de la gaine (13) au moment de l'immobilisation de ladite gaine pour la passe de coupe et d'éjection.

3. Dispositif de pose de manchons selon la revendication 2, **caractérisé en ce que** la distance prédéterminée (d) est également établie lorsque le dispositif de pose est mis à l'arrêt, et reste figée pendant toute la période de non fonctionnement dudit dispositif.

4. Dispositif de pose de manchons selon la revendication 2 ou la revendication 3, **caractérisé en ce que** la distance prédéterminée (d) entre le point de tangence (Q) et le bord libre (36) de la gaine (13) est essentiellement comprise entre 0,5 et 3 mm, en étant de préférence voisine de 1 mm.

5. Dispositif de pose de manchons selon l'une des revendications 1 à 4, **caractérisé en ce que** les seconds galets (32, 33) sont montés sur un support (37, 38) dont la position est réglable dans la direction de l'axe (X) du conformateur (20), de façon à permettre un réglage de la distance (d) entre le point de tangence (Q) et le bord libre (36) de la gaine (13) au moment de l'immobilisation de ladite gaine pour la passe de coupe et d'éjection.

6. Dispositif de pose de manchons selon l'une des revendications 1 à 5, **caractérisé en ce que** le conformateur (20) a une extrémité aval à paroi lisse, et la gaine (13) est alors pincée, au moment de l'immobilisation de ladite gaine pour la passe de coupe et d'éjection, entre les seconds galets (32, 33) et ladite paroi lisse.

7. Dispositif de pose de manchons selon les revendications 1 à 5, **caractérisé en ce que** le conformateur (20) est équipé, au niveau de son extrémité aval, de contre-galets (34, 35), et la gaine (13) est alors, au moment de l'immobilisation de ladite gaine pour la passe de coupe et d'éjection, pincée entre les seconds galets (32, 33) et lesdits contre-galets associés (34, 35).

8. Dispositif de pose de manchons selon la revendication 7, **caractérisé en ce que** les seconds galets (32, 33) et les contre-galets associés (34, 35) ont des axes qui sont contenus dans un plan commun (R) perpendiculaire à l'axe (X) du conformateur (20).

## Claims

1. A device for placing sleeves on traveling articles, said sleeves being cut from a continuous sheath (13) passing over a sheath-opening shaper (20), which shaper (20) is held floating between first outer wheels (30, 31) and backing wheels (25, 26) having parallel axes carried by said shaper, said first wheels (30, 31) serving to cause the sheath (13) to advance along the shaper (20) up to and beyond cutter means (27), second outer wheels (32, 33) being provided downstream from the cutter means (27) to eject each cut-off sheath segment (15) onto an article (10) located vertically below the shaper (20), said first and second wheels (30, 31; 32, 33) being driven in rotation by associated electric motors (41; 42, 43) that are controlled synchronously by a virtual-shaft common electronic programmer (50), said electronic programmer (50) being arranged to determine a continuous bell-shaped profile (P1, P2) for varying the speeds of the above-mentioned associated electric motors (41; 42, 43), the device being **characterized in that** :
- said second outer wheels (32; 33) eject the cut-off segment of sheath (15) onto an article (10), as a result of said article moving past a cell (80);
- said continuous bell-shaped profiles (P1, P2) having a common end segment (AC) in which the profiles coincide, thus corresponding to said associated electric motors having speeds that are identical, the length of said common end segment (AC) being selected so that the sheath (13) is advanced beyond the point (Q) of tangential contact with the second wheels (32, 33), in such a manner that said sheath (13) is pinched by said second wheels prior to being held stationary for the cutting and ejection pass.

2. A sleeve-placing device according to claim 1, **characterized in that** the virtual-shaft common electronic programmer (50) includes at least one controlling electronic card associated with the electric motors (41; 42, 43) for driving the wheels, which card is arranged in such a manner that the length of the common end segment (AC) that corresponds to the variations in the speeds of the electric motors (4; 42, 43) as a function of the angular positions (θ) of their respective virtual shafts, is directly representative of a predetermined distance (d) between the point (Q) of tangential contact and the free edge (36) of the sheath (13) at the time said sheath is being held stationary for the cutting and ejection pass.

3. A sleeve-placing device according to claim 2, **characterized in that** the predetermined distance (d) is also established when the sleeve-placing device is stopped, and remains frozen throughout the period said device is not in operation.

4. A sleeve-placing device according to claim 2 or claim 3, **characterized in that** the predetermined distance (d) between the point (Q) of tangential contact and the free edge (36) of the sheath (13) lies essentially in the range 0.5 mm to 3 mm, and is preferably close to 1 mm.

5. A sleeve-placing device according to any one of claims 1 to 4, **characterized in that** the second wheels (32, 33) are mounted on respective supports (37, 38) that are adjustable in position in the direction of the axis (X) of the shaper (20), so as to adjust the distance (d) between the point (Q) of tangential contact and the free edge (36) of the sheath (13) at the time said sheath is being held stationary for the cutting and ejection pass.

6. A sleeve-placing device according to any one of claims 1 to 5, **characterized in that** the shaper (20) has a smooth-walled downstream end, and the sheath (13) is then pinched, at the time said sheath is being held stationary for the cutting and ejection pass, between the second wheels (32, 33) and said smooth wall.

7. A sleeve-placing device according to any one of claims 1 to 5, **characterized in that** the shaper (20) is fitted at its downstream end with backing wheels (34, 35), and the sheath (13) is then pinched, at the time said sheath is being held stationary for the cutting and ejection pass, between the second wheels (32, 33) and the associated backing wheels (34, 35).

8. A sleeve-placing device according to claim 7, **characterized in that** the second wheels (32, 33) and the associated backing wheels (34, 35) have axes that slide in a common plane (R) perpendicular to the axis (X) of the shaper (20).

## Patentansprüche

1. Vorrichtung zum Anbringen von Hüllen auf vorbeilaufenden Gegenständen, wobei die genannten Hüllen von einem Endlosschlauch (13) abgelängt werden, der über eine Formgebungsvorrichtung (20) zum Öffnen des Schlauches läuft, wobei die Formgebungsvorrichtung (20) zwischen ersten äußeren Rollen (30, 31) und von der Formgebungsvorrichtung getragenen Gegenrollen (25, 26) mit parallelen Achsen schwimmend gehalten wird, wobei die genannten äußeren Rollen (30, 31) den Vorschub des Schlauches (13) entlang der Formgebungsvorrichtung (20) bis zu einer Schneidevorrichtung (27) und darüber hinaus sicherstellen, wobei zweite äußere Rollen (32, 33) stromabwärts der Schneidevorrichtung (27) vorgesehen sind, um den abgeschnittenen Schlauchabschnitt (15) auf einen Gegenstand (10) auszuwerfen, der senkrecht unterhalb der Formgebungsvorrichtung (20) ankommt, wobei die genannten ersten und zweiten Rollen (30, 31; 32, 33) durch dazugehörige Elektromotoren (41; 42, 43) drehend angetrieben werden, deren Steuerung durch ein gemeinsames elektronisches Programmsteuergerät mit virtueller Welle (50) synchron erfolgt, wobei das elektronische Programmsteuergerät (50) so ausgebildet ist, dass es ein kontinuierliches glockenförmiges Geschwindigkeitsänderungsprofil (P1, P2) für die vorgenannten dazugehörigen Elektromotoren (41; 42, 43) bestimmt,
**dadurch gekennzeichnet, dass**:
- die genannten zweiten äußeren Rollen (32, 33) den geschnittenen Schlauchabschnitt (15) auf einen Gegenstand (10) auswerfen, nachdem dieser vor einer Zelle (80) vorbeigelaufen ist, und
- die genannten glockenförmigen kontinuierlichen Profile (P1, P2) einen gemeinsamen Endabschnitt (AC) aufweisen, wo die Profile zusammenfallen, was einer identischen Geschwindigkeit der genannten dazugehörigen Elektromotoren entspricht, wobei die Länge dieses gemeinsamen Endabschnitts (AC) so gewählt ist, dass der Schlauch (13) über den Berührungspunkt (Q) der zweiten Rollen (32, 33) hinaus vorgeschoben wird, derart, dass der Schlauch (13) durch die genannten zweiten Rollen eingeklemmt wird, ehe er für den Schneide- und Auswurfvorgang angehalten wird.

2. Vorrichtung zum Anbringen von Hüllen nach Anspruch 1, **dadurch gekennzeichnet, dass** das gemeinsame elektronische Programmsteuergerät (50) mit virtueller Welle mindestens eine elektronische Steuerkarte enthält, die mit den Elektromotoren zum Antrieb der Rollen (41; 42, 43) verbunden und derart ausgebildet ist, dass die Länge des gemeinsamen Endabschnittes (AC), die den Geschwindigkeitsänderungen für die Elektromotoren (41; 42, 43) in Abhängigkeit von der Winkelposition (θ) ihrer jeweiligen virtuellen Welle entspricht, direkt repräsentativ für einen vorgegebenen Abstand (d) zwischen dem Berührungspunkt (Q) und dem freien Rand (36) des Schlauches (13) zum Zeitpunkt des Anhaltens des genannten Schlauches für den Schneide- und Auswurfvorgang ist.

3. Vorrichtung zum Anbringen von Hüllen nach Anspruch 2, **dadurch gekennzeichnet, dass** der vorgegebene Abstand (d) ebenfalls eingestellt wird, wenn die Vorrichtung zum Anbringen von Hüllen zum Stillstand gebracht wird, und während der gesamten Nichtbetriebszeit der Vorrichtung unverändert bleibt.

4. Vorrichtung zum Anbringen von Hüllen nach Anspruch 2 oder Anspruch 3, **dadurch gekennzeichnet, dass** der vorgegebene Abstand (d) zwischen dem Berührungspunkt (Q) und dem freien Rand (36) des Schlauches (13) im Wesentlichen zwischen 0,5 und 3 mm beträgt, wobei er vorzugsweise nahe 1 mm ist.

5. Vorrichtung zum Anbringen von Hüllen nach einem der Ansprüche 1 bis 4, **dadurch gekennzeichnet, dass** die zweiten Rollen (32, 33) an einem Träger (37, 38) gelagert sind, dessen Position in Richtung der Achse (X) der Formgebungsvorrichtung (20) einstellbar ist, derart, dass ein Einstellen des Abstands (d) zwischen dem Berührungspunkt (Q) und dem freien Rand (36) des Schlauches (13) zum Zeitpunkt des Anhaltens des Schlauches für den Schneide- und Auswurfvorgang ermöglicht wird.

6. Vorrichtung zum Anbringen von Hüllen nach einem der Ansprüche 1 bis 5, **dadurch gekennzeichnet, dass** die Formgebungsvorrichtung (20) ein stromabwärtiges Ende mit glatter Wand hat, und der Schlauch (13) dann zum Zeitpunkt des Anhaltens des genannten Schlauchs für den Schneide- und Auswurfvorgang zwischen den zweiten Rollen (32, 33) und der genannten glatten Wand eingeklemmt wird.

7. Vorrichtung zum Anbringen von Hüllen nach den Ansprüchen 1 bis 5, **dadurch gekennzeichnet, dass** die Formgebungsvorrichtung (20) im Bereich ihres stromabwärtigen Endes mit Gegenrollen (34, 35) ausgestattet ist, und der Schlauch (13) dann zum Zeitpunkt des Anhaltens des Schlauches für den Schneide- und Auswurfvorgang zwischen den zweiten Rollen (32, 33) und den genannten dazugehörigen Gegenrollen (34, 35) eingeklemmt wird.

8. Vorrichtung zum Anbringen von Hüllen nach Anspruch 7, **dadurch gekennzeichnet, dass** die zweiten Rollen (32, 33) und die dazugehörigen Gegenrollen (34, 35) Achsen haben, die in einer gemeinsamen Ebene (R) enthalten sind, die senkrecht zur Achse (X) der Formgebungsvorrichtung ist (20).
